# EUROPÄISCHE PATENTSCHRIFT

(11) **EP 4 610 465 B1**
(45) Veröffentlichungstag und Bekanntmachung des Hinweises auf die Patenterteilung: **29.04.2026**
(21) Anmeldenummer: 24159878.8
(22) Anmeldetag: 27.02.2024
(51) Int. Cl.: E06B 9/52

(54) **SCHUTZVORRICHTUNG FÜR EINE GEBÄUDEÖFFNUNG**
PROTECTION DEVICE FOR AN OPENING IN A BUILDING
DISPOSITIF DE PROTECTION POUR UNE OUVERTURE DE BÂTIMENT

(43) Veröffentlichungstag der Anmeldung: 03.09.2025
(73) Patentinhaber: bash-tec GmbH, 57299 Burbach-Holzhausen (DE)
(72) Erfinder: WIDAS, Pikis, 57299 Burbach-Holzhausen (DE)
(74) Vertreter: Feucker, Max Martin

(56) Entgegenhaltungen:
- EP-A2- 1 596 034
- DE-A1- 102015 108 275
- DE-U1- 202018 100 888

## Beschreibung

Die vorliegende Erfindung betrifft eine Schutzvorrichtung zur Abdeckung einer von einem Blendrahmen umgebenen Gebäudeöffnung, wie einem Fenster. Das Fenster umfasst den Blendrahmen und einen in der Regel schwenkbar zu dem Blendrahmen gelagerten Fensterflügel. Die Erfindung betrifft insbesondere eine als Insektenschutzvorrichtung ausgebildete Schutzvorrichtung, die auf der Außenseite des Blendrahmens angebracht werden kann, so dass bei geöffnetem Fensterflügel keine Insekten in das Gebäude hineingelangen können.

Die Schutzvorrichtung weist einen in der Regel rechteckigen Rahmen auf, der erste, in einem an dem Blendrahmen montierten Zustand der Schutzvorrichtung vertikal ausgerichtete Rahmenstreben und quer zu den ersten Rahmenstreben ausgerichtete zweite, im montierten Zustand horizontal ausgerichtete Rahmenstreben aufweist. Jede Rahmenstrebe umfasst mindestens eine Profilleiste. Jede Rahmenstrebe kann insbesondere genau eine Profilleiste umfassen, in welchem Fall die Länge der Profilleiste an die Größe des Blendrahmens angepasst werden muss. Alternativ kann jede Rahmenstrebe mindestens zwei Profilleisten aufweisen, die zueinander teleskopierbar sind, so dass durch das Teleskopieren die Rahmenstreben einfach an die Größe des Blendrahmens anpassbar sind. Hierzu weist jede Rahmenstrebe insbesondere eine Außenprofilleiste auf, in die mindestens eine Innenprofilleiste eingeschoben werden kann.

Der Rahmen definiert insbesondere eine Rahmenebene, wobei der Rahmen in der Rahmenebene eine Rahmenaußenseite und eine Rahmeninnenseite und orthogonal zu der Rahmenebene eine Vorderseite und eine Rückseite aufweist. Die Rahmenaußenseite ist also in der Rahmenebene nach außen gerichtet, während die Rahmeninnenseite zu dem von dem Rahmen umschlossenen Raum gerichtet ist, der von dem Schutzelement abgedeckt ist. Die Vorderseite des Rahmens ist die Seite, die im an dem Blendrahmen montierten Zustand von dem Blendrahmen wegweist, während die Rückseite im montierten zum Blendrahmen hin ausgerichtet ist.

Benachbarte Rahmenstreben können auf geeignete Weise miteinander verbunden sein. Beispielsweise können Eckverbinder vorgesehen sein, die jeweils mindestens zwei Verbindungsschenkel aufweisen, wobei die Verbindungsschenkel in die Profilleisten benachbarter Rahmenstreben insbesondere kraftschlüssig eingesteckt sind.

Die Schutzvorrichtung umfasst zudem ein Schutzelement, welches an dem Rahmen befestigt oder befestigbar ist und von dem Rahmen aufgespannt ist. Das Schutzelement kann beispielsweise als Insektenschutzgitter/-netz ausgebildet sein. Alternativ kann das Schutzelement beispielsweise als Pollenschutzgewebe zum Verhindern von Eindringen von Pollen ausgebildet sein.

Zudem kann die Schutzvorrichtung ein Klemmelement umfassen, mit dem das Schutzelement an dem Rahmen festgelegt ist. So können beispielsweise die Profilleisten der Rahmenstrebe eine sich entlang ihrer Längserstreckung erstreckende Festlegungskontur aufweisen, wobei eine Klemmkontur des Klemmelements so auf die Festlegungskontur abgestimmt ist, dass das Schutzelement mit dem Klemmelement an der Festlegungskontur der Profilleiste festgelegt ist. Das Klemmelement kann beispielsweise in bekannter Weise als Keder ausgebildet sein. Das Klemmelement kann neben der Klemmkontur weitere Funktionselement umfassen. Beispielsweise kann an dem Klemmelement eine Dichtlippe zum Abdichten der Schutzvorrichtung gegenüber dem Blendrahmen vorgesehen sein.

Die Schutzvorrichtung umfasst zudem mindestens ein Halteelement zur Anbringung der Schutzvorrichtung an den Blendrahmen. Insbesondere sind genau zwei oder genau vier Halteelemente vorgesehen, mit denen die Schutzvorrichtung an dem Blendrahmen angebracht werden kann und insbesondere an den Blendrahmen eingehängt werden können. Die Halteelemente können beispielsweise als Einhängewinkel ausgebildet sein. Ein solcher Einhängewinkel umfasst insbesondere einen Befestigungsabschnitt, der an dem Rahmen, insbesondere an den Profilleisten der Rahmenstrebe oder an einem Eckverbinder angebracht ist und sich insbesondere in Richtung der Längserstreckung der Profilleiste erstreckt, sowie einen orthogonal zu dem Befestigungsabschnitt ausgerichteten Abstandssteg, der im befestigten Zustand auf einer der Gebäudeöffnung zugewandten Oberseite des Blendrahmens aufliegt und einen Halteschenkel, der im befestigten Zustand den Blendrahmen hintergreift. Mit solchen Halteelementen kann die Schutzvorrichtung insbesondere an den Blendrahmen eingehängt werden.

Es ist nun einerseits bekannt, die Halteelemente mittels weiterer Bauteile indirekt an der Rahmenstrebe und insbesondere an der Profilleiste der Rahmenstrebe anzubringen. So offenbart beispielsweise DE 10 2018 106 444 B4, dass das Halteelement über ein Funktionsbauteil als zusätzliches Bauteil an der Profilleiste angebracht ist. Durch die Verwendung von weiteren Bauteilen kann es zu einem Spiel zwischen Halteelement und Rahmen kommen.

Andererseits ist bekannt, das Halteelement an dem Eckverbinder anzubringen. So offenbart beispielsweise EP 2 484 855 B1, dass der Abstandssteg des Einhängewinkels durch den Eckverbinder hindurchgesteckt ist und der Befestigungsabschnitt auf der Rückseite des Eckverbinders umgebogen wird.

Es ist zudem wünschenswert, dass das Halteelement weitestmöglich zum Rahmeninneren angeordnet ist, damit der Rahmen der Schutzvorrichtung möglichst weit mit dem Blendrahmen überlappen kann. So sind nämlich in der Regel Dichtungen an den Rahmenstreben des Rahmens der Schutzvorrichtung angebracht, die im montierten Zustand auf der Außenseite des Blendrahmens aufliegen. Bei einer möglichst großen Überlappung ist hierbei eine besonders gute Abdichtung gegeben. Zur Anbringung der Dichtungen können die Profilleisten der Rahmenstreben und gegebenenfalls die Eckverbinder entsprechende Kanäle zur Aufnahme der Dichtung aufweisen. Bei der Befestigung der Halteelemente an dem Eckverbinder ist schon durch diese Anordnung eine geringe Überlappung des Rahmens der Schutzvorrichtung mit dem Blendrahmen gegeben.

Aus EP 4 001 583 A1 ist beispielsweise bekannt, dass der Abstandssteg und der Halteschenkel eines Einhängewinkels bezüglich des Befestigungsabschnittes zum Rahmeninneren versetzt sind, wobei der Befestigungsabschnitt des Halteelements an dem Eckverbinder befestigt wird. Aus DE 10 2015 108 275 A1 und DE 20 2018 100 888 U1 sind jeweils Schutzvorrichtungen mit den Merkmalen des Oberbegriffs des Anspruchs 1 bekannt. EP 1 596 034 A2 offenbart eine Schutzvorrichtung mit einer Federklammer als Halteelement.

Aufgabe der vorliegenden Erfindung ist es, die mit Bezug zum Stand der Technik geschilderten Nachteile zumindest teilweise zu beseitigen und insbesondere eine Schutzvorrichtung anzugeben, bei der das Halteelement sicher und ohne Spiel an dem Rahmen befestigt ist.

Eine mögliche Lösung für diese Aufgabe ist mit der Schutzvorrichtung mit den Merkmalen des unabhängigen Anspruchs 1 angegeben. Weitere Lösungen und vorteilhafte Weiterbildungen sind in der vorstehenden und nachfolgenden Beschreibung sowie in den Unteransprüchen angegeben, wobei einzelne Merkmale der vorteilhaften Weiterbildungen in technisch sinnvoller Weise miteinander kombinierbar sind.

Gelöst wird die Aufgabe insbesondere dadurch, dass eine Profilleiste, mindestens bevorzugt eine Profilleiste jeder Rahmenstrebe oder besonders bevorzugt jede Profilleiste der Rahmenstreben eine Aufnahme für das Halteelement aufweist und dass das Halteelement zumindest abschnittsweise unmittelbar in der Aufnahme der Profilleiste angeordnet ist. Die Aufnahme kann sich beispielsweise über die gesamte Länge der Profilleiste erstrecken, wodurch die Aufnahme als Art Kanal in der Profilleiste ausgebildet ist, der durch die Querschnittskontur der Profilleiste definiert ist.

Mit anderen Worten: Die Erfindung sieht in ihrem Grundgedanken vor, dass das Halteelement unmittelbar und direkt, also ohne Verwendung weiterer Bauteile, an der Profilleiste mit einem Teil oder Abschnitt befestigt ist, wozu die Profilleiste und das Halteelement insoweit aufeinander abgestimmt sind, dass der in der Aufnahme der Profilleiste angeordnete Teil oder Abschnitt des Halteelements in der Aufnahme kraft- und/oder formschlüssig gehalten wird. Es sind somit keine weiteren Bauteile erforderlich, um das Halteelement an dem Rahmen zu befestigen.

Das Halteelement ist als ein Einhängewinkel ausgebildet, der einen Befestigungsabschnitt, einen Abstandssteg und einen Halteschenkel aufweist, wobei das Halteelement mit dem Befestigungsabschnitt zumindest teilweise in die Aufnahme eingeschoben ist. Der Einhängewinkel ist aus einem Metallstreifen gefertigt, wobei der Befestigungsabschnitt in einem rechten Winkel zu dem Abstandssteg angeordnet ist. Ferner ist der Halteschenkel in einem rechten Winkel zu dem Abstandssteg angeordnet und parallel zu dem Befestigungsabschnitt ausgerichtet. Der Befestigungsabschnitt, der Abstandssteg und der Halteschenkel sind insbesondere in einer Ebene angeordnet.

Die durch die Querschnittskontur der Profilleiste definierte Aufnahme ist bevorzugt in ihrer Größe so auf den Befestigungsabschnitt des Halteelements abgestimmt, dass der Befestigungsabschnitt von einer Stirnseite der Profilleiste in die Aufnahme eingeschoben werden kann und dort kraftschlüssig gehalten wird. Die Profilleiste ist insbesondere eine Profilleiste aus Aluminium, und das Halteelement ist aus einem Metall gefertigt. Der Befestigungsabschnitt des Halteelements und die Aufnahme sind insbesondere so dimensioniert, dass beim Einbringen des Befestigungsabschnitts in die Aufnahme eine Art Quetschverbindung hergestellt wird.

Um eine möglichst große Überlappung des Rahmens der Schutzvorrichtung mit dem Blendrahmen zu erzielen, ist in einer Ausführungsform vorgesehen, dass die Aufnahme für das Halteelement benachbart zu der Rahmeninnenseite angeordnet ist. Die Aufnahme ist demgemäß in einem Bereich der Profilleiste ausgebildet, der zumindest abschnittsweise die Rahmeninnenseite bildet. Somit sind das Halteelement und der im befestigten Zustand den Blendrahmen übergreifende Teil des Halteelements maximal weit innen angeordnet, so dass der Rahmen mit beispielsweise mehr als 50 %, bevorzugt mehr als 70 %, seiner Breite mit dem Blendrahmen überlappt.

Die Aufnahme kann beispielsweise als ein rundum geschlossener Kanal innerhalb der Profilleiste ausgebildet sein. Es kann aber auch vorgesehen sein, dass die Aufnahme an einer Seite teilweise offen ausgebildet ist.

In diesem Zusammenhang ist insbesondere vorgesehen, dass die Festlegungskontur zur Aufnahme des Klemmelements als zu der Vorderseite offene Kontur ausgebildet ist, in die das insbesondere als Keder ausgebildete Klemmelement zur Festlegung des Schutzelements einbringbar ist. Es wird nun insbesondere vorgeschlagen, dass die Aufnahme für das Halteelement unmittelbar benachbart zu der Festlegungskontur angeordnet ist, wobei die Aufnahme insbesondere unmittelbar benachbart zu der Vorderseite oder der Rückseite angeordnet ist. Die Festlegungskontur und die Aufnahme sind sozusagen in der Profilleiste von der Rückseite zur Vorderseite übereinander angeordnet.

Sofern benachbarte Rahmenstreben über Eckverbinder miteinander verbunden sind, ist in diesem Zusammenhang vorgesehen, dass das Halteelement und insbesondere der Befestigungsabschnitt des Halteelements zu einem Verbindungsschenkel in Richtung der Rahmeninnenseite versetzt in der Profilleiste angeordnet ist. Der Verbindungsschenkel des Eckverbinders ist beispielsweise in einem dafür vorgesehenen Aufnahmekanal in der Profilleiste angeordnet, wobei der Aufnahmekanal in Richtung der Rahmenaußenseite angeordnet ist.

In einer Ausführungsform kann vorgesehen sein, dass das Halteelement und insbesondere der Befestigungsabschnitt des Einhängewinkels an dem Rahmen ausschließlich in die Aufnahme eingesteckt ist.

In einer alternativen Ausführungsform kann vorgesehen sein, dass das Halteelement und insbesondere auch der Befestigungsabschnitt des Halteelements zumindest abschnittsweise in oder an dem Eckverbinder angeordnet sind.

In diesem Zusammenhang kann vorgesehen sein, dass der Eckverbinder einen Befestigungsbereich für das Halteelement aufweist und das Halteelement derart in dem Befestigungsbereich vormontierbar ist, dass das Halteelement in die Aufnahme eingebracht wird, wenn der Verbindungsschenkel des Eckverbinders in die Profilleiste eingesteckt wird. Durch eine solche Vormontierbarkeit des Halteelements an dem Eckverbinder ist die Schutzvorrichtung insbesondere für einen Endanwender einfacher zu montieren, da er den Eckverbinder und das Halteelement gemeinsam/gleichzeitig in die Profilleiste der Rahmenstrebe einstecken kann.

Der Befestigungsbereich des Eckverbinders ist hierbei insbesondere so ausgebildet, dass das Halteelement kraft- und/oder formschlüssig und werkzeuglos vormontierbar ist, wozu der Befestigungsbereich insbesondere eine erste Aussparung für den Befestigungsabschnitt des Halteelements und eine zweite Aussparung für den Abstandssteg des Halteelements umfasst.

In diesem Zusammenhang kann insbesondere vorgesehen sein, dass der Abstandssteg in einem verkippten Zustand des Haltelements in die zweite Aussparung einbringbar ist, wobei beim Zurückkippen des in der zweiten Aussparung eingebrachten Halteelements der Befestigungsabschnitt in die erste Aussparung gelangt. Die zweite, insbesondere schlitzartige Aussparung ist dabei in etwa parallel zu der Stirnseite der Profilleiste ausgerichtet, in die das Halteelement eingebracht wird, wobei die insbesondere schlitzförmige erste Aussparung sich parallel zu der Längserstreckung der Profilleiste erstreckt. Benachbart zu der ersten Aussparung kann ein Anschlag beispielsweise in Form eines Vorsprungs ausgebildet sein, an dem der Befestigungsabschnitt des Halteelements zur Anlage kommt, wenn das Halteelement zurückgekippt wird.

Die vorliegende Erfindung betrifft insbesondere eine Schutzvorrichtung mit einem einfach in seiner Größe einstellbaren Rahmen, bei dem alle Rahmenstreben mindestens eine Außenprofilleiste und mindestens eine Innenprofilleiste aufweisen.

Die Erfindung sowie das technische Umfeld werden im Folgenden anhand der Figuren beispielhaft erläutert. Es zeigen schematisch
- Figur 1:: eine Profilleiste, einen Eckverbinder und ein Halteelement in einer Explosionsdarstellung,
- Figur 2:: eine weitere Ausführungsform eines Eckverbinders und ein Halteelement am Anfang eines Montagevorgangs,
- Figur 3:: den Eckverbinder und das Haltelement gemäß Figur 2 während des Montagevorgangs,
- Figur 4:: den Eckverbinder und das Halteelement am Ende des Montagevorgangs,
- Figur 5:: den Eckverbinder und das Halteelement der Figuren 2 bis 4 in einem in eine Profilleiste eingesteckten Zustand und
- Figur 6:: eine Schutzvorrichtung mit den Elementen der Figuren 2 bis 5.

In Figur 6 ist eine Schutzvorrichtung zur Abdeckung einer von einem Blendrahmen umgebenen Gebäudeöffnung gezeigt. Die Schutzvorrichtung umfasst einen Rahmen 1 mit zwei vertikal ausgerichteten ersten Rahmenstreben 1.1a und 1.1b sowie mit zwei horizontal ausgerichteten zweiten Rahmenstreben 1.2a und 1.2b. Die Rahmenstreben 1.1a, 1.1b, 1.2a und 1.2b sind jeweils durch eine Profilleiste 2 gebildet. In einer nicht dargestellten Ausführungsform können die Rahmenstreben aber jeweils auch zwei Profilleisten umfassen, die zueinander teleskopierbar sind.

Die Profilleisten 2 benachbarter Rahmenstreben sind mittels Eckverbindern 10 zur Ausbildung eines rechteckigen Rahmens 1 verbunden.

Der Rahmen 1 definiert eine Rahmenebene, wobei der Rahmen 1 in der Rahmenebene eine Rahmenaußenseite 9.1 und eine Rahmeninnenseite 9.2, sowie eine von dem Blendrahmen wegweisende Vorderseite 9.3 und eine zum Blendrahmen hinweisende Rückseite 9.4. aufweist.

Der Rahmen weist an seiner Rahmenrückseite 9.4 benachbart zu der Rahmenaußenseite 9.1 Dichtungen 8 auf, die in entsprechende Kanäle in den Profilleisten 2 eingebracht sind und sich bis in entsprechende Kanäle in den Eckverbindern 10 erstrecken.

In den Profilleisten 2 sind Festlegungskonturen 7 ausgebildet, in die ein als Keder realisiertes Klemmelement 4 eingebracht ist, mit dem ein Schutzelement 3, beispielsweise ein Insektenschutznetz oder ein Pollenschutznetz, an dem Rahmen 1 befestigt wird.

Zudem weist die Schutzvorrichtung vier Halteelemente 5 auf, mit denen die Schutzvorrichtung an einem Blendrahmen, beispielsweise an einem Blendrahmen eines Fensters, angebracht werden kann.

Erfindungsgemäß wird nun vorgeschlagen, dass die Profilleiste 2 eine Aufnahme 6 für das Halteelement 5 aufweist, und dass das Halteelement 5 zumindest abschnittsweise unmittelbar in die Aufnahme eingebracht ist.

Hierzu ist in Figur 1 eine Ausführungsform dargestellt. Aus der Figur 1 ist zu erkennen, dass der Eckverbinder 10 einen ersten Verbindungsschenkel 10.1 und einen zweiten Verbindungsschenkel 10.2 aufweist. Die Verbindungsschenkel 10.1 und 10.2 werden in entsprechende Kanäle der Profilleisten 2 von benachbarten Rahmenstreben eingebracht.

Das als Einhängewinkel ausgebildete Halteelement 5 weist einen Befestigungsabschnitt 5.1, einen dazu rechtwinklig angeordneten Abstandssteg 5.2 und einen Halteschenkel 5.3 auf, der parallel zu dem Befestigungsabschnitt 5.1 und rechtwinklig zu dem Abstandssteg 5.2 ausgerichtet ist. In einem an einem Blendrahmen montierten Zustand liegt das Halteelement 5 mit dem Abstandssteg 5.2 auf einer zur Gebäudeseite zugewandten Innenseite des Blendrahmens auf, während der Halteschenkel 5.3 den Blendrahmen hintergreift.

Wie aus Figur 1 zu erkennen ist, ist unterhalb der Festlegungskontur 7 die Aufnahme 6 für den Befestigungsabschnitt 5.1 des Halteelements 5 ausgebildet. Die Aufnahme 6 wird durch den Boden der Profilleiste 2 sowie durch zwei Vorsprünge gebildet, die sich entlang der Längserstreckung der Profilleiste 2 erstrecken. Die Aufnahme, insbesondere mit ihren Vorsprüngen, ist so auf den Befestigungsabschnitt 5.1 abgestimmt, dass der Befestigungsabschnitt 5.1 nach dem Einschieben von der Stirnseite der Profilleiste 2 kraftschlüssig in der Aufnahme 6 gehalten wird. Bei der in Figur 1 gezeigten Ausführungsform ist der Befestigungsabschnitt 5.1 des Halteelements ausschließlich in der Aufnahme 6 angeordnet.

Durch das unmittelbare Einbringen des Halteelements 5 in die Aufnahme 6 ist eine genaue Position des Haltelements 5 vorgegeben, ohne dass es weitere Bauteile oder Werkzeuge bedarf.

Da die Aufnahme 6 unmittelbar benachbart zu der Rahmeninnenseite 9.2 angeordnet ist, kann der Rahmen 1 mit dem Blendrahmen zu einem großen Teil überlappen, so dass die Dichtung 8 sicher an der Außenseite des Blendrahmens anliegt.

In den Figuren 2 bis 5 ist eine weitere Ausführungsform eines Eckverbinders und einer Anordnung des Halteelements 5 gezeigt, die auch in dem Rahmen der Figur 6 realisiert ist.

Während bei der Ausführungsform der Figur 1 das Halteelement 5 ausschließlich in der Aufnahme der Profilleiste 2 angeordnet ist, ist bei der Ausführungsform der Figuren 2 bis 5 das Halteelement 5 noch abschnittsweise in/an dem Eckverbinder 10 angebracht. Gemäß dieser Ausführungsform kann das Halteelement 5 an dem Eckverbinder 10 vormontiert werden, so dass der Befestigungsabschnitt 5.1 des Halteelements 5 in die Aufnahme 6 eingebracht werden kann, wenn gleichzeitig der Verbindungsschenkel 10.1 in die Profilleiste 2 eingebracht wird.

Hierzu weist der einen ersten Verbindungsschenkel 10.1 und einen zweiten Verbindungsschenkel 10.2 aufweisende Eckverbinder 10 einen Befestigungsbereich 11 auf, an dem das Halteelement 5 kraft- und formschlüssig ohne Werkzeug vormontierbar ist.

Der Befestigungsbereich 11 umfasst eine erste schlitzförmige Aussparung 11.1, die in etwa rechtwinklig zu der Erstreckungsrichtung des ersten Verbindungsschenkels 10.1 ausgerichtet ist. Der Befestigungsbereich 11 umfasst zudem eine zweite Aussparung 11.2, die in etwa parallel zu dem ersten Verbindungsschenkel 10.1 ausgerichtet ist und wie die erste Aussparung 11.1 in einem Bereich des Eckverbinders 10 ausgebildet ist, der nicht in eine Profilleiste 2 eingesteckt wird. Der Befestigungsbereich 11 umfasst zudem einen Vorsprung 11.3.

Wie insbesondere aus den in den Figuren 2 bis 4 gezeigten Montageschritten zu erkennen ist, ist die erste Aussparung 11.1 so ausgebildet, dass das Halteelement 5 in einem verkippten Zustand mit dem Abstandssteg 5.2 in die erste Aussparung 11.1 einbringbar ist, wobei gleichzeitig der Befestigungsabschnitt 5.1 des Halteelements 5 benachbart zu der zweiten Aussparung 11.2 angeordnet wird (siehe insbesondere Figur 3). Bei einem Zurückschwenken des Halteelements 5 gelangt der Befestigungsabschnitt in die zweite Aussparung 11.2 und wird dort unter Anlage an dem Vorsprung 11.3 gehalten.

### Bezugszeichenliste

- 1: Rahmen
- 1.1a, 1.1b: erste Rahmenstreben
- 1.2a, 1.2b: zweite Rahmenstreben
- 2: Profilleiste
- 3: Schutzelement
- 4: Klemmelement
- 5: Halteelement
- 5.1: Befestigungsabschnitt
- 5.2: Abstandssteg
- 5.3: Halteschenkel
- 6: Aufnahme
- 7: Festlegungskontur
- 8: Dichtung
- 9.1: Rahmenaußenseite
- 9.2: Rahmeninnenseite
- 9.3: Vorderseite
- 9.4: Rückseite
- 10: Eckverbinder
- 10.1: erster Verbindungsschenkel
- 10.2: zweiter Verbindungsschenkel
- 11: Befestigungsbereich
- 11.1: erste Aussparung
- 11.2: zweite Aussparung
- 11.3: Vorsprung

## Patentansprüche

1. Schutzvorrichtung zur Abdeckung einer von einem Blendrahmen umgebenden Gebäudeöffnung, umfassend
- einen Rahmen (1), wobei der Rahmen (1) erste Rahmenstreben (1.1a, 1.1b) und quer zu den ersten Rahmenstreben (1.1a, 1.1b) ausgerichtete zweite Rahmenstreben (1.2a, 1.2b) aufweist, wobei die Rahmenstreben jeweils mindestens eine Profilleiste (2) umfassen,
- ein an dem Rahmen (1) befestigtes oder befestigbares und von dem Rahmen (1) aufgespanntes Schutzelement (3), wie Gitter oder Netz,
- mindestens ein Halteelement (5) zur Anbringung der Schutzvorrichtung an den Blendrahmen, wobei das Halteelement (5) als ein Einhängewinkel ausgebildet ist, der einen Befestigungsabschnitt (5.1), einen Abstandssteg (5.2) und einen Halteschenkel (5.3) aufweist, wobei der Einhängewinkel aus einem Metallstreifen gefertigt ist und der Befestigungsabschnitt (5.1) in einem rechten Winkel zu dem Abstandssteg (5.2) angeordnet ist, wobei der Halteschenkel (5.3) in einem rechten Winkel zu dem Abstandssteg (5.2) angeordnet ist und parallel zu dem Befestigungsabschnitt (5.1) ausgerichtet ist, wobei
mindestens eine der Profilleisten (2) eine Aufnahme (6) für das Halteelement (5) aufweist und das Halteelement (5) mit dem Befestigungsabschnitt (5.1) zumindest teilweise in die Aufnahme (6) eingeschoben ist,
**dadurch gekennzeichnet, dass**
der Befestigungsabschnitt (5.1) des Halteelements (5) zumindest abschnittsweise unmittelbar und direkt ohne Verwendung weiterer Bauteile in der Aufnahme (6) befestigt ist, wozu die Profilleiste (2) und das Halteelement (5) insoweit aufeinander abgestimmt sind, dass der in der Aufnahme (6) der Profilleiste (2) angeordnete Teil oder Abschnitt des Befestigungsabschnitts (5.1) in der Aufnahme (6) kraft- und/oder formschlüssig gehalten wird.

2. Schutzvorrichtung nach Anspruch 1, wobei sich die Aufnahme (6) über die gesamte Länge der mindestens einen Profilleiste (2) erstreckt.

3. Schutzvorrichtung nach Anspruch 1 oder 2, wobei mindestens ein Klemmelement (4) zur Festlegung des Schutzelements an dem Rahmen (1) vorgesehen ist und die mindestens eine Profilleiste (2) eine sich entlang ihrer Längserstreckung erstreckende Festlegungskontur (7) und das Klemmelement (4) eine Klemmkontur aufweisen, wobei die Klemmkontur und die Festlegungskontur (7) so aufeinander abgestimmt sind, dass das Schutzelement (3) mit dem Klemmelement (4) an der Festlegungskontur (7) der mindestens einen Profilleiste (2) festgelegt ist.

4. Schutzvorrichtung nach einem der vorhergehenden Ansprüche, wobei der Rahmen (1) eine Rahmenebene definiert, wobei der Rahmen (1) in der Rahmenebene eine Rahmenaußenseite (9.1) und eine Rahmeninnenseite (9.2) und orthogonal zu der Rahmenebene eine Vorderseite (9.3) und eine Rückseite (9.4) aufweist.

5. Schutzvorrichtung nach Anspruch 4, wobei die Aufnahme (6) für das Halteelement (5) benachbart zu der Rahmeninnenseite (9.2) angeordnet ist.

6. Schutzvorrichtung nach Anspruch 3 und 4 oder einen auf den Anspruch 3 und 4 rückbezogenen Anspruch, wobei die Festlegungskontur (7) als zu der Vorderseite (9.3) oder der Rückseite (9.4) offene Kontur ausgebildet ist, in die das insbesondere als Keder ausgebildete Klemmelement (4) einbringbar ist, wobei die Aufnahme (6) unmittelbar benachbart zu der Festlegungskontur (7) angeordnet ist.

7. Schutzvorrichtung nach Anspruch 6, wobei die Aufnahme (6) unmittelbar benachbart zu der Vorderseite (9.3) oder der Rückseite (9.4) angeordnet ist.

8. Schutzvorrichtung nach einem der vorhergehenden Ansprüche, wobei benachbarte Rahmenstreben über Eckverbinder (10) miteinander verbunden sind, wobei die Eckverbinder (10) jeweils Verbindungsschenkel (10.1, 10.2) aufweisen und die Verbindungsschenkel (10.1, 10.2) eines Eckverbinders (10) in jeweils eine Profilleiste (2) benachbarter Rahmenstreben eingesteckt sind.

9. Schutzvorrichtung nach Anspruch 8, wobei das Haltelement (5) zu einem Verbindungsschenkel (10.1, 10.2) in Richtung der Rahmeninnenseite (9.2) versetzt angeordnet ist.

10. Schutzvorrichtung nach Anspruch 8 oder 9, wobei der Eckverbinder (10) einen Befestigungsbereich (11) für das Haltelement (5) aufweist und das Halteelement (5) derart in dem Befestigungsbereich (11) vormontierbar ist, dass das Halteelement (5) in die Aufnahme (6) eingebracht wird, wenn der Verbindungsschenkel (10.1, 10.2) des Eckverbinders (10) in die Profilleiste (2) eingesteckt wird.

11. Schutzvorrichtung nach Anspruch 10, wobei der Befestigungsbereich (11) so ausgebildet ist, dass das Halteelement (5) kraft- und/oder formschlüssig und werkzeuglos vormontierbar ist.

12. Schutzvorrichtung nach Anspruch 10 oder 11, wobei der Befestigungsbereich (11) eine erste Aussparung (11.1) für den Befestigungsabschnitt (5.1) des Halteelements (5) und eine zweite Aussparung (11.2) für den Abstandssteg (5.2) des Halteelements (5) umfasst.

13. Schutzvorrichtung nach Anspruch 12, wobei der Abstandsteg (5.2) in einem verkippten Zustand des Halteelements (5) in die zweite Aussparung (11.2) einbringbar ist, wobei beim Zurückkippen des in der zweiten Aussparung (11.2) eingebrachten Halteelements (5) der Befestigungsabschnitt (5.1) in die erste Aussparung (11.1) gelangt.

14. Schutzvorrichtung nach einem der vorhergehenden Ansprüche, wobei der Rahmen mindestens vier Rahmenstreben aufweist, wobei alle der mindestens vier Rahmenstreben eine Außenprofilleiste und mindestens eine Innenprofilleiste aufweisen.

## Claims

1. A protection device for covering a building opening that is surrounded by a reveal, comprising
- a frame (1), wherein the frame (1) has first frame struts (1.1a, 1.1b) and second frame struts (1.2a, 1.2b) oriented transversely to the first frame struts (1.1a, 1.1b), wherein the frame struts each comprise at least one profiled strip (2),
- a protection element (3), such as a grille or mesh, which is fastened or can be fastened to the frame (1) and is stretched by the frame (1),
- at least one holding element (5) for attaching the protection device to the reveal, wherein the holding element (5) is designed as a hook-in bracket, which has a fastening portion (5.1), a spacer (5.2) and a holding leg (5.3), wherein the hook-in bracket is manufactured from a metal strip, and the fastening portion (5.1) is arranged at a right angle to the spacer (5.2), wherein the holding leg (5.3) is arranged at a right angle to the spacer (5.2) and is oriented parallel to the fastening portion (5.1), wherein
at least one of the profiled strips (2) has a receptacle (6) for the holding element (5), and the holding element (5) is inserted with the fastening portion (5.1) at least partially into the receptacle (6),
**characterised in that**
the fastening portion (5.1) of the holding element (5) is, at least in some portions, fastened in the receptacle (6) unmediated and directly without the use of further components, for which purpose the profiled strip (2) and the holding element (5) complement one another such that the part or portion of the fastening portion (5.1) arranged in the receptacle (6) of the profiled strip (2) is held in the receptacle (6) in a force-fitting and/or form-fitting manner.

2. The protection device according to Claim 1, wherein the receptacle (6) extends over the entire length of the at least one profiled strip (2).

3. The protection device according to Claim 1 or 2, wherein at least one clamping element (4) is provided for fixing the protection element to the frame (1), and the at least one profiled strip (2) has a fixing contour (7), which extends along its longitudinal extent, and the clamping element (4) has a clamping contour, wherein the clamping contour and the fixing contour (7) complement one another such that the protection element (3) is fixed with the clamping element (4) to the fixing contour (7) of the at least one profiled strip (2).

4. The protection device according to one of the preceding claims, wherein the frame (1) defines a frame plane, wherein the frame (1) has a frame outer side (9.1) and a frame inner side (9.2) in the frame plane and a front side (9.3) and a rear side (9.4) orthogonally to the frame plane.

5. The protection device according to Claim 4, wherein the receptacle (6) for the holding element (5) is arranged adjacently to the frame inner side (9.2).

6. The protection device according to Claim 3 and 4 or a claim dependent on Claim 3 and 4, wherein the fixing contour (7) is designed as a contour that is open towards the front side (9.3) or the rear side (9.4) and into which the clamping element (4), which is designed in particular as a keder, can be introduced, wherein the receptacle (6) is arranged directly adjacently to the fixing contour (7).

7. The protection device according to Claim 6, wherein the receptacle (6) is arranged directly adjacently to the front side (9.3) or the rear side (9.4).

8. The protection device according to one of the preceding claims, wherein adjacent frame struts are connected to one another via corner connectors (10), wherein the corner connectors (10) each have connecting legs (10.1, 10.2), and the connecting legs (10.1, 10.2) of a corner connector (10) are each inserted into a profiled strip (2) of adjacent frame struts.

9. The protection device according to Claim 8, wherein the holding element (5) is arranged offset from a connecting leg (10.1, 10.2) towards the frame inner side (9.2).

10. The protection device according to Claim 8 or 9, wherein the corner connector (10) has a fastening region (11) for the holding element (5), and the holding element (5) can be pre-mounted in the fastening region (11) such that the holding element (5) is introduced into the receptacle (6) when the connecting leg (10.1, 10.2) of the corner connector (10) is inserted into the profiled strip (2).

11. The protection device according to Claim 10, wherein the fastening region (11) is designed such that the holding element (5) can be pre-mounted in a force-fitting and/or form-fitting manner and without tools.

12. The protection device according to Claim 10 or 11, wherein the fastening region (11) comprises a first cut-out (11.1) for the fastening portion (5.1) of the holding element (5) and a second cut-out (11.2) for the spacer (5.2) of the holding element (5).

13. The protection device according to Claim 12, wherein the spacer (5.2) can be introduced into the second cut-out (11.2) when the holding element (5) is in a tilted state, wherein the fastening portion (5.1) passes into the first cut-out (11.1) as the holding element (5) that is introduced into the second cut-out (11.2) tilts back.

14. The protection device according to one of the preceding claims, wherein the frame has at least four frame struts, wherein all the at least four frame struts have an outer profiled strip and at least one inner profiled strip.

## Revendications

1. Dispositif de protection, destiné à recouvrir une ouverture dans un bâtiment, entourée d'un cadre de finition, comprenant
- un cadre (1), le cadre (1) comportant des premiers montants (1.1a, 1.1b) de cadre et des deuxièmes montants (1.2a, 1.2b) de cadre, orientés à la transversale des premiers montants (1.1a, 1.1b) de cadre, les montants de cadre comprenant chacun au moins une baguette profilée (2),
- un élément de protection (3) fixé ou susceptible d'être fixé sur le cadre (1) et tendu par le cadre (1),
- comme un treillis ou un filet, au moins un élément de maintien (5), destiné au montage du dispositif de protection sur le cadre de finition, l'élément de maintien (5) étant conçu sous la forme d'une équerre d'accrochage, qui comporte une partie de fixation (5.1), une entretoise (5.2) et une branche de maintien (5.3), l'équerre d'accrochage étant fabriquée dans une bande métallique et la partie de fixation (5.1) étant placée à angle droit par rapport à l'entretoise (5.2), la branche de maintien (5.3) étant placée à angle droit par rapport à l'entretoise (5.2) et orientée à la parallèle de la partie de fixation (5.1),
au moins l'une des baguettes profilées (2) comportant un logement (6) pour l'élément de maintien (5) et l'élément de maintien (5) étant emboîté par la partie de fixation (5.1) au moins partiellement dans le logement (6),
**caractérisé en ce que**
la partie de fixation (5.1) de l'élément de maintien (5) est fixée au moins par endroits sans intermédiaire et directement, sans utiliser des pièces supplémentaires dans le logement (6), à cet effet, la baguette profilée (2) et l'élément de maintien (5) étant adaptés l'un à l'autre dans une mesure telle, que la pièce ou la partie de la partie de fixation (5.1) placée dans le logement (6) de la baguette profilée (2) soit maintenue par complémentarité de force et / ou par complémentarité de forme dans le logement (6).

2. Dispositif de protection selon la revendication 1, le logement (6) s'étendant sur l'ensemble de la longueur de l'au moins une baguette profilée (2).

3. Dispositif de protection selon la revendication 1 ou 2, au moins un élément de serrage (4) étant prévu pour immobiliser l'élément de protection sur le cadre (1) et l'au moins une baguette profilée (2) comportant un contour d'immobilisation (7) s'étendant le long de son extension longitudinale et l'élément de serrage (4) comportant un contour de serrage, le contour de serrage et le contour d'immobilisation (7) étant adaptés l'un à l'autre de telle sorte que l'élément de protection (3) soit immobilisé avec l'élément de serrage (4) sur le contour d'immobilisation (7) de l'au moins une baguette profilée (2).

4. Dispositif de protection selon l'une quelconque des revendications précédentes, le cadre (1) définissant un plan de cadre, le cadre (1) comportant dans le plan de cadre une face extérieure (9.1) de cadre et une face intérieure (9.2) de cadre et de manière orthogonale au plan de cadre, une face avant (9.3) et une face arrière (9.4).

5. Dispositif de protection selon la revendication 4, le logement (6) pour l'élément de maintien (5) étant placé au voisinage de la face intérieure (9.2) de cadre.

6. Dispositif de protection selon la revendication 3 et 4 ou selon une revendication quelconque se référant à la revendication 3 et 4, le contour d'immobilisation (7) étant conçu sous la forme d'un contour ouvert en direction de la face avant (9.3) ou de la face arrière (9.4), dans lequel l'élément de serrage (4) conçu notamment sous la forme d'un bourrelet peut s'introduire, le logement (6) étant placé directement au voisinage du contour d'immobilisation (7).

7. Dispositif de protection selon la revendication 6, le logement (6) étant placé directement au voisinage de la face avant (9.3) ou de la face arrière (9.4).

8. Dispositif de protection selon l'une quelconque des revendications précédentes, des montants voisins étant assemblés les uns avec les autres par l'intermédiaire de raccords d'angle (10), les raccords d'angle (10) comportant chacun des branches d'assemblage (10.1, 10.2) et les branches d'assemblage (10.1, 10.2) d'un raccord d'angle (10) étant insérées dans chaque fois une baguette profilée (2) de montants voisins.

9. Dispositif de protection selon la revendication 8, l'élément de maintien (5) étant placé en décalage en direction de la face intérieure (9.2) de cadre par rapport à une branche d'assemblage (10.1, 10.2).

10. Dispositif de protection selon la revendication 8 ou 9, le raccord d'angle (10) comportant une zone de fixation (11) pour l'élément de maintien (5) et l'élément de maintien (5) pouvant être préalablement monté dans la zone de fixation (11), de telle sorte que l'élément de maintien (5) s'introduise dans le logement (6) lorsque l'on insère la branche d'assemblage (10.1, 10.2) du raccord d'angle (10) dans la baguette profilée (2).

11. Dispositif de protection selon la revendication 10, la zone de fixation (11) étant conçue de telle sorte que l'élément de maintien (5) puisse être préalablement monté par complémentarité de force et / ou par complémentarité de forme et sans outil.

12. Dispositif de protection selon la revendication 10 ou 11, la zone de fixation (11) comprenant une première encoche (11.1) pour la partie de fixation (5.1) de l'élément de maintien (5) et une deuxième encoche (11.2) pour l'entretoise (5.2) de l'élément de maintien (5).

13. Dispositif de protection selon la revendication 12, lorsque l'élément de maintien (5) est basculé, l'entretoise (5.2) pouvant s'introduire dans la deuxième encoche (11.2), lors du rétro-basculement de l'élément de maintien (5) introduit dans la deuxième encoche (11.2), la partie de fixation (5.1) arrivant dans la première encoche (11.1).

14. Dispositif de protection selon l'une quelconque des revendications précédentes, le cadre comportant au moins quatre montants, la totalité des au moins quatre montants comportant une baguette profilée extérieure et au moins une baguette profilée intérieure.
